# EUROPÄISCHE PATENTSCHRIFT

(11) **EP 0 098 553 B1**
(45) Veröffentlichungstag und Bekanntmachung des Hinweises auf die Patenterteilung: **11.02.1987**
(21) Anmeldenummer: 83106447.2
(22) Anmeldetag: 01.07.1983
(51) Int. Cl.: G08B 26/00, G08B 25/00, G08B 17/00

(54) **Verfahren und Einrichtung zur automatischen Abfrage des Meldermesswerts und/oder der Melderkennung in einer Gefahrenmeldeanlage**
Method and device for automatically demanding signal measure values and/or signal identification in an alarm installation
Procédé et dispositif pour la demande automatique des valeurs de mesure de signalisation et/ou de l'identificateur de signalisation dans une installation d'avertisseur d'alarme

(30) Priorität: 05.07.1982 DE 3225032; 05.07.1982 DE 3225044
(43) Veröffentlichungstag der Anmeldung: 18.01.1984
(73) Patentinhaber: SIEMENS AKTIENGESELLSCHAFT, 80333 München (DE)
(72) Erfinder: Moser, Otto-Walter, Dipl.-Ing., D-8000 München 70 (DE); Thilo, Peer, Dr.-Ing., D-8000 München 71 (DE)

## Beschreibung

Die Erfindung bezieht sich auf ein Verfahren zur automatischen Abfrage des Meldermeßwerts und/oder der Melderkennung in einer Gefahrenmeldeanlage nach dem Oberbegriff des Anspruchs 1 sowie eine Einrichtung zur Durchführung dieses Verfahrens.

Gefahrenmeldeanlagen sind häufig mit unterschiedlichen Meldertypen ausgerüstet. Als Beispiel sie eine Brandmeldeanlage erwähnt, an die Rauch-, Wärme-, Flammen- und Druckknopfmelder angeschlossen sind. Die gemessene physikalische Brandkenngröße wird im Melder nach einem geeignneten Algorithmus ausgewertet. Zur Zentrale wird nur ein normiertes, im allgemeinen digitales Signal übertragen. Unterschiedliche Kenngrößen werden dabei im Melder oft nach unterschiedlichen Algorithmen ausgewertet. Es sind auch Meldeanlagen' bekannt, die die Brandkenngröße nicht mehr im Melder auswerten, sondern in einem geeigneten Übertragungsverfahren analog an die Meldezentrale übergeben, in der eine Auswerteeinrichtung, vorzugsweise ein Mikrorechner, die Meßwerte aller Melder bearbeitet. Derartige Meldeanlagen werden auch für den Intrusionsschutz angewandt.

Eine solche Meldeanlage ist beispielsweise in der DE-PS 25 33 330 beschrieben. Dort wird bei der Abfrage jedes Melders einer Linie nach einer für ihn charakteristischen Vorlaufzeit der Melder zur Abgabe eines Stromimpulses mit einer seinem Meßwert proportionalen Impulsdauer veranlaßt. In der Zentrale wird mit einer Auswerteeinrichtung durch Messung der Vorlaufzeit jeweils die Adresse des einzelnen Melders und durch Messung der Impulsbreite dessen analoger Meldermeßwert ermittelt.

In der DE-PS 25 33 382 ist für derartige Meldeanlagen ein Verfahren beschrieben, das zu Beginn eines jeden Abfragezyklus alle Melder von der Meldelinie elektrisch abtrennt und dann die Melder in vorgegebener Reihenfolge in der Weise anschaltet, daß jeder Melder nach einer seinem Meßwert entsprechenden Zeitverzögerung den jeweils nachfolgenden Melder zusätzlich an die Linienspannung anschaltet. In der Zentrale befindet sich eine Auswerteeinrichtung, die die jeweilige Melderadresse aus der Zahl der vorhergehenden Erhöhungen des Linienstroms und den Meßwert aus der Länge der betreffenden Schaltverzögerungen ermittelt. Dort werden die analogen Meldermeßwerte zur Gewinnung differenzierter Störungs- bzw. Alarmmeldungen verknüpft.

Es ist aber nicht immer möglich oder sinnvoll, die Meßwerte von verschiedenen Meldertypen nach einem einheitlichen Verfahren auszuwerten und weiter zu verarbeiten. Beispielsweise ist für automatische Rauchmelder ein integrierendes Verhalten erwünscht, um kurzzeitige Störungsgrößen auszuschalten. Eine Alarmierung soll erst erfolgen, wenn das Signal eine definierte Zeit lang ansteht. Bei manuellen Meldern dagegen ist eine sofortige Meldungsgabe nach Betätigung eines Druckknopfmelders erforderlich.

Andererseits dürfen Melder, die zu Prüfzwecken, wie Revision, ausgelöst werden, keinen Alarm verursachen. Sie sollen lediglich in der Zentrale das Ansprechen anzeigen. Für solche Fälle ist es notwendig, verschiedene Melderarten oder Betriebszustände zu kennzeichnen und der Zentrale mitzuteilen.

Bei den obengenannten Meldeanlagen kann eine Melderkennung, nämlich die Melderart oder der Melderzustand, in der Zentrale für den betreffenden Melder im allgemeinen manuell eingegeben werden. Für jeden in der Anlage vorhandenen Melder können melderspezifische Kennzeichen (Melderart, Melder in Revision, Melder nicht angeschlossen usw.) in der Zentrale gespeichert werden. Diese im allgemeinen manuell durchgeführte Eingabe einer Melderkennung wird über Schalter oder über eine Tastatur entsprechend eingespeichert. Dabei müssen die eingegebenen Daten exakt mit dem Istzustand der Anlage übereinstimmen. Bei der Eingabe verursachte Fehler oder bei Austausch eines Melders entstehende Fehler können von der Anlage nicht mit Sicherheit erkannt werden und im Alarmfall schwerwiegende Folgen haben. Wird bei derartigen Anlagen eine Änderung vorgenommen, z.B. ein Meldertyp gegen einen anderen ausgetauscht, weil der Raum anderweitig genutzt wird, ist dies auch in der Zentrale entsprechend einzugeben.

Aus der DE-PS 25 33 354 ist eine Einrichtung zur Übertragung von Steuerbefehlen in einem Brandschutzsystem bekannt. In der dort beschriebenen Einrichtung weisen die einzelnen Melder Zeitglieder auf, wie sie in den oben erwähnten Patentschriften beschrieben sind. Diese werden zur Übertragung von Steuerbefehlen auf der Meldelinie zu den einzelnen Meldern benützt, wobei nur während der Laufzeit des Zeitgliedes der Melder empfangsbereit ist, und mit im Melder vorgesehenen Steuereinrichtungen innerhalb eines Steuerzyklus auf der Meldelinie jeweils nur ein Zeitglied anschaltbar ist, und wobei der Startzeitpunkt der einzelnen Zeitglieder jeweils in der Zentrale als Adresse des dem betreffenden Zeitglied zugeordneten Steuerorgans auswertbar ist. Der vom betreffenden Melder empfangene Steuerbefehl wird als Schaltbefehl zur Betätigung eines dem Melder zugeordneten Steuerorgans ausgewertet.

Aufgabe der Erfindung ist es daher, eine manuelle Eingabe der Melderkennung in der Zentrale zu vermeiden und dafür ein Verfahren und eine Einrichtung zur automatischen Abfrage der Melderkennung und/oder des Meldermeßwerts anzugeben. Dabei soll mit Hilfe eines bekannten Übertragungsverfahrens von Steuerbefehlen eine melderspezifische Kennzeichnung selbsttätig erfaßt und ggf. mit dem Meldermeßwert in der Zentrale ausgewertet werden.

Diese Aufgabe wird mit dem erfindungsgemäßen Verfahren nach den kennzeichnenden Merkmalen des Anspruchs 1 gelöst. Mit den von der Zentrale zu den Meldern übertragenen Steuerbefehlen werden im einzelnen Melder gezielt Schalteinrichtungen angesteuert, die von Meldermeßwertsübertragung auf Melderkennungsübertragung umschalten oder dem Meldermeßwert um einen definierten Wert verändern. Dabei ist in jedem Melder eine Einrichtung vorgesehen mit der die Melderkennung, z.B. Melderart oder Melderzustand, im Melder eingestellt wird. Mit der Melderkennung kann ein im Melder befindliches Zeitglied auf eine charakteristische oder der Veränderungswert für jeden Melder unterschiedlich eingestellt werden. Mit dem nachfolgenden Abfragezyklus wird dann die jeweilige Melderkennung zur Zentrale übertragen, wo sie gespeichert und weiter verarbeitet wird.

Mit dem erfindungsgemäßen Verfahren werden im Melder die Steuerbefehle als Umschaltbefehle ausgewertet. Dadurch wird das Zeitglied vom Meßwandler auf den Kennungsgeber umgeschaltet, der das Zeitglied auf eine charakteristische Zeit einstellt. Diese Zeit entspricht beispielsweise der Kennung für die Melderart. Je nach Meldertyp wird eine entsprechende Melderkennung eingestellt. Mit dem nächsten Abfragezyklus wird die Laufzeit des Zeitgliedes für den betreffenden Melder als dessen Kennung, z.B. Melderart, ausgewertet.

Mit dem erfindungsgemäßen Verfahren ist es also möglich, Steuerbefehle von der Melderzentrale an die einzelnen Melder zu übertragen. Diese Melderansteuerung wird dazu benützt den Melder zur Übergabe seiner Kennung zu veranlassen. Der Melder, dessen Kennung abgefragt werden soll, wird also zunächst angesteuert. Mit dem Schaltbefehl kann im einzelnen Melder anstelle der Umschaltung auf Melderkennung eine definierte Veränderung des Meldermeßwertes bewirkt werden. Aus dem Maß der Veränderung, z.B. prozentuale Vergrößerung oder Verkleinerung des ursprünglichen Meldermeßwerts, kann die im allgemeinen mikrorechnergesteuerte Zentrale die Melderkennung ermitteln und gleichzeitig aber auch den ursprünglichen Meßwert errechnen. Bei diesem Verfahren gehen also keine Meldermeßwerte verloren. Ein weiterer Vorteil besteht darin, daß nicht eine absolute, sondern lediglich eine relative Genauigkeit der Meßeinrichtung in der Zentrale erforderlich ist.

Zweckmäßigerweise wird für die Dauer der Umschaltung auf Melderkennung bzw. für die Dauer der definierten Beeinflussung des Meldermeßwerts in Abhängigkeit der Melderkennung von einem weiteren im Melder angeordneten Zeitglied bestimmt. Dieses zweite Zeitglied wird dabei vom Schaltbefehl angesteuert. Dabei kann die Dauer der Umschaltung bzw. der vorgegebenen Meßwertveränderung für einen Abfragezyklus oder für mehrere Abfragezyklen mit diesem zweiten Zeitglied eingestellt werden. Es kann somit die Melderkennung bei mehreren aufeinanderfolgenden Abfragen, was zur Übertragungssicherheit beträgt, erfaßt und zur Zentrale übertragen werden.

Bezüglich der Einrichtung wird die Aufgabe durch die kennzeichnenden Merkmale des Anspruchs 4 bzw. des Anspruchs 6 gelöst. In den bekannten Meldern, die nach dem eingangs beschriebenen Verfahren Steuerbefehle empfangen können, sind für das erfindungsgemäße Verfahren zusätzlich eine Schalteinrichtung, ein weiteres Zeitglied und ein Kennungsgeber angeordnet.

In der Anordnung gemäß dem Anspruch 4 gelangt der analoge Meßwert vom Meßwandler über die Schalteinrichtung, die von einem Umschalter gebildet ist, zum ersten Zeitglied. Das zweite Zeitglied, daß vom ersten Zeitglied und von einem Schwellwertschalter über ein Koinzidenzglied beaufschlagt wird, schaltet den Umschaltet in eine zweite Schaltstellung, an dessen zweiten Eingang die Melderkennung von einem einstellbaren Kennungsgeber ansteht. Der Umschalter ist also zwischen Kennungsgeber, Meßwandler und dem ersten Zeitglied angeordnet und wird vom zweiten Zeitglied umgeschaltet. Über den Schwellwertschalter gelangt der Steuerbefehl bzw. Umschaltbefehl über ein Koinzidenzglied nur dann an das zweite Zeitglied, wenn am zweiten Eingang des Koinzidenzgliedes, das vom ersten Zeitglied beaufschlagt ist, ein Signal ansteht.

Mit der Einrichtung gemäß dem Anspruch 6 zur vorgebbaren, definierten Veränderung des Meldermeßwerts ist in jedem Melder eine Schalteinrichtung, die den Kennungsgeber zugeordnet ist, vorgesehen. Zum gezielten Empfang der Steuerbefehle weist bekannter Maßen jeder Melder einen Schwellwertschalter auf, der mit einem Koinzidenzglied verbunden ist. Dieses erhält von seinem zweiten Eingang nur während der Laufdauer eines ersten Zeitgliedes ein Signal, so daß das Koinzidenzglied nur während dieser Zeit einen auf der Meldeleitung anstehenden Schaltbefehl an ein dem Koinzidenzglied nachgeschaltetes zweites Zeitglied abgibt. Für die mit dem zweiten Zeitglied bestimmte Zeitdauer steuert dieses die Schalteinrichtung an, die dem Kennungsgeber zugeordnet ist. Der Kennungsgeber ist einem Meßwertwandler parallel geschaltet, so daß der Meldermeßwert über den Kennungsgeber an den Eingang des ersten Zeitgliedes geführt ist. Ist die Schalteinrichtung nicht angesteuert, so gelangt der unbeeinflußte Meldermeßwert an das erste Zeitglied. Hat ein bestimmter Melder einen Schaltbefehl erhalten, so wird aufgrund des Kennungsgebers der Meldermeßwert um einen an den Kennungsgeber einstellbaren definierten Wert verändert.

Weitere Einzelheiten der Erfindung ergeben sich aus den Unteransprüchen. Anhand der Zeichnung wird das erfindungsgemäße Verfahren und Einrichtungen hierfür an mehreren Ausführungsbeispielen näher erläutert. Dabei zeigen
Fig. 1 einen prinzipiellen Aufbau eines Melders für die wahlweise Abfrage der Melderkennung oder des Meldermeßwerts,
Fig. 2 und 3 verschiedene Schaltungsanordnungen eines einzelnen Melders für die erfindungsgemäße Umschaltung auf Melderkennung und
Fig. 4 und 5 jeweils ein Prinzipschaltbild eines Melders für eine vorgebbare, definierte Meldermeßwertveränderung.

In Fig. 1 ist im Prinzipschaltbild ein Melder mit Kennungsgeber zur Umschaltung auf Melderkennung dargestellt. Der Melder M ist über eine Meldeleitung ML mit der Zentrale, die hier nicht dargestellt ist, verbunden. Die Meldeleitung ML besteht aus den Leitern 1 und 2, zwischen denen eine Spannung U anliegt. Der Melder M enthält im wesentlichen ein Zeitglied T1, welches beim Anlegen der Spannung U in Gang gesetzt wird. Die Laufzeit des Zeitgliedes T1 wird durch den Meßwandler MW beeinflußt. Zu Beginn eines Abfragezyklus wird zur Synchronisation die Linienspannung U kurzzeitig abgeschaltet. Erst mit dem Anlegen der Spannung U wird das Zeitglied T1 angestoßen. Damit während der Abschaltung der Linienspannung U der Meßwandler MW mit Strom versorgt ist, ist ein Kondensator C1 vorgesehen, der in der kurzen Zeit der Abschaltung den Meßwandler MW versorgt. Eine Diode D1 verhindert dabei ein Rückspeisung. Im Melder M ist ein Schwellwertschalter SW angeordnet, der die Spannung an der Meldeleitung ML über den Spannungsteiler R1/R2 mit einem vorgegebenen Schwellwert sw vergleicht. Ändert sich in der Zeit, in der das Zeitglied T1 läuft, die Spannung auf der Meldeleitung ML derart, daß der Schwellwertschalter SW anspricht, so wird dieses zeitliche Zusammentreffen beider Signale über das Koinzidenzglied KO als Steuer- bzw. Umschaltbefehl gewertet. Mit dem Ausgangssignal des Koinzidenzgliedes KO wird ein zweites Zeitglied T2 für eine vorbestimmbare Zeit in Gang gesetzt. Diese Zeit ist einstellbar und ist mindestens so lang wie die Dauer des nächsten Abfragezyklus. Das zweite Zeitglied T2 steuert einen Umschalter US an. Dieser Umschalter US ist zwischen dem Meßwandler MW und dem ersten Zeitglied T1 angeordnet. Für die Meldermeßwertabfrage ist der Meßwandler MW mit dem ersten Eingang E1 des Umschalters US verbunden. Der Ausgang A des Umschalters US mit dem Eingang E des ersten Zeitgliedes T1 verbunden. Der Kennungsgeber (R3/R4) führt auf den zweiten Eingang E2 des Umschalters US.

Für alle beschriebenen Ausführungsbeispiele ist der Kennungsgeber (R3/R4) von einem Spannungsteiler R3/R4 gebildet. In den Ausführungsbeispielen gemäß Fig. 1 bis 3 ist er an den Leitern 1 und 2 angeschlossen. Der Mittelabgriff des Spannungsteilers R3/R4führt auf den zweiten Eingang E2 des Umschalters US. Einstellung der Melderart wird für die betreffende Melderart ein bestimmtes Teilerverhältnis eingestellt, so daß die am Eingang E2 des Umschalters US anstehende Spannung die Melderkennung (z.B. die Melderart) kennzeichnet. Diese Kennung wird beim nächsten Abfragezyklus anstelle des Meßwertes an die Zentrale übertragen. Da die Ansteuerung auch von der Zentrale erfolgt, wird das empfangene Signal ordnungsgemäß als Melderkennung interpretiert und weiter verarbeitet. In der Zentrale wird in einem dafür vorgesehenen Speicher die Melderart für den betreffenden Melder abgespeichert, um für die Melderauswertung auslesbar zu sein. Nach Ablauf der eingestellten Zeit des zweiten Zeitgliedes T2 wird der Umschalter US wieder in seine Ausgangsstellung zurückgeschaltet, d.h. es gelangt wieder das analoge Meldermeßwertsignal an das erste Zeitglied T1, so daß bei der nächsten Abfrage wieder der Meßwert zur Zentrale übertragen werden kann.

In Fig. 2 ist ein Melder M dargestellt, in dem der Umschalter US von einem Relais REL mit den Umschaltkontakten E1, E2 und A gebildet ist. Das Zeitglied T2 ist von einem Monoflop MF gebildet, das von einem RC-Glied R_{T} und C_{T} beaufschlagt ist. Der Ausgang des Monoflops MF steuert das Relais REL an, das von Stellung E1 nach Stellung E2 umschaltet, so daß für den nächsten Abfragezyklus die Spannung des Spannungsteilers R3/R4 am Eingang E des ersten Zeitgliedes T1 anliegt.

In Fig. 3 ist ein weiteres Ausführungsbeispiel eines Melders M dargestellt, bei dem der Umschalter US von einem Analogumschalter AS gebildet ist. Das Zeitglied T2 besteht aus einem Kondensator C2 und einem Widerstand R5. Der Kondensator C2 wird über den Widerstand R5 langsam auf die Linienspannung aufgeladen. Wird ein Umschaltebefehl empfangen, so steuert der Ausgang des Koinzidenzgliedes KO den Transistor TR2 an, der leitend wird und den Kondensator C2 entlädt. Die Spannung am Kondensator C2 steuert über den Steuereingang St den Analogumschalter AS. Das heißt, steht eine kleine Spannung am Steuereingang St des Analogumschalters AS an, so gelangt das Signal für Melderkennung von E2 nach A, steht am Steuereingang St eine hohe Spannung an, so fließt ein Signal (Meidermeßwert) von E1 nach A. Dabei kann die Zeitdauer für die Umschaltung mit dem Widerstand R5 und dem Kondensator C2 eingestellt werden.

Fig. 4 zeigt das Schaltbild eines erfindungsgemäßen Melders M, der über eine Meldeleitung ML mit der Meldezentrale verbunden ist. Die Meldeleitung ML besteht aus den Leitern 1 und 2, zwischen denen die Spannung U liegt. Der Melder enthält im wesentlichen ein erstes Zeitglied T1, welches beim Anlegen der Spannung in Gang gesetzt wird. Dabei wird die Laufzeit T1 des Zeitgliedes durch den Meßwertwandler MW beeinflußt. Da zur Synchronisation zu Beginn eines Abfragezyklus die Linienspannung U kurzzeitig abgeschaltet wird, ist ein Kondensator C1 vorgesehen, der in dieser Zeit den Meßwertwandler mit Spannung versorgt. Eine Diode Dl verhindert dabei eine Rückspeisung.

Ein Schwellwertschalter SW vergleicht die Spannung auf der Meldeleitung ML über den Spannungsteiler R1/R2 mit einem vorgegebenen Schwellwert sw. Ändert sich in der Zeit, in der das Zeitglied T1 läuft, die Spannung auf der Leitung derart, daß der Schwellwertschalter SW anspricht, so wird dieses zeitliche Zusammentreffen beider Signale über das Koinzidenzglied KO als Steuerbefehl gewertet. Dieser Steuerbefehl dient als Schaltbefehl für eine definierte Veränderung des Meidermeßwertes. Dabei wird der Steuerbefehl über ein zweites Zeitglied T2 geführt, mit dem die Zeitdauer der Meßwertveränderung eingestellt werden kann. Das zweite Zeitglied T2 ist hier von einem Monoflop MF gebildet. Mit dem Ausgangssignal des Koinzidenzgliedes KO wird die monostabile Kippstufe MF getriggert, die den Steuerbefehl mindestens für die Dauer der Abfrage speichert. Die Speicherzeit wird durch R_{T} und C_{T} bestimmt. Der Ausgang Q des Monoflops MF steuert die Schalteinrichtung SE an. Diese weist einen ersten Transistor TR4 auf, der hochohmig wird und über die Widerstände R6 und R7 den zweiten Transistor TR3 sperrt. Dadurch wird der Spannungsteiler, mit dem die Melderkennung eingestellt wird, bestehend aus den Widerständen R3 und R4, wirksam und reduziert das Ausgangssignal des Meßwandlers MW entsprechend dem Teilerverhältnis R3/R4.

Die Melderkennung wird durch den Spannungsteiler R3/R4 bestimmt. Nach Ablauf der durch R_{T} und Cᵣ bestimmten Zeit fällt das Monoflop MF ab. Die transistoren TR4 und TR3 werden niederohmig, so daß R3 kurzgeschlossen wird. Der Spannungsteiler R3/R4 ist unwirksam. Am Eingang des Zeitgliedes T1 liegt wieder die volle Ausgangsspannung des Meßwandlers MW an.

Fig. 5 zeigt eine Schaltungsanordnung ähnlich der Fig. 4. Anstelle der Transistoren TR2 und TR3 ist ein Analogschalter AS eingesetzt. Anstelle des Monoflops MF ist ein Kondensator C2 und ein Widerstand R5 vorhanden. Der Kondensator C2 wird über den Widerstand R5 langsam auf die am Kondensator C1 anstehende Spannung aufgeladen. Bei Empfang eines Schaltbefehls steuert der Ausgang des Koinzidenzgliedes KO den Transistor TR2 an. Dieser wird leitend und entlädt den Kondensator C2. Die Spannung am Kondensator C2 steuert über den Steuereingang St den Analogschalter AS. Eine kleine Spannung am Steuereingang St bewirkt, daß die Verbindung zwischen E und A des Analogschalters AS hochohmig wird. In diesem Fall wird der reduzierte Meldermeßwert, der die Kennung beinhaltet, zur Zentrale übergeben. Bei reiner Meßwertübergabe ist die Verbindung von E nach A des Analogschalters AS niederohmig, d.h. der Transistor TR2 ist gesperrt und der Kondensator C2 aufgeladen.

Die Zeitdauer der Zeitgliedes T2, d.h. die Speicherzeit der Elemente MF bzw. R5 und C2 kann so dimensioniert sein, daß die Kennung nur einmal oder aber bei mehreren aufeinanderfolgenden Abfragen zur Zentrale übergeben wird, um mögliche Übertragungsfehler zu erkennen.

## Patentansprüche

1. Verfahren zur automatischen Abfrage des Meldermeßwerts und/oder der Melderkennung in einer Gefahrenmeldeanlage mit einer Zentrale und mindestens einer Meldeleitung, an die kettenförmig mehrere Melder angeschlossen sind, wobei bei zyklischer Abfrage jeweils in jedem Melder ein vom Meldermeßwert über einen Meßwertwandler beeinflußbares Zeitglied zu einem für die Melderadresse charakteristischen Zeitpunkt in Gang gesetzt wird, und wobei jeweils während der Laufzeit des zugehörigen Zeitglieds Steuerbefehle für einen bestimmten Melder auf der Meldeleitung erzeugt und von dem betreffenden Melder empfangen und als Schaltbefehl ausgewertet werden können, dadurch gekennzeichnet, daß in den einzelnen Meldern (M) mit dem während der Laufzeit dieses zugehörigen Zeitgliedes (T1) ankommenden Steuerbefehl bzw. Schaltbefehl zumindest für die Dauer des nachfolgenden Abfragezyklus das Zeitglied (T1) vom Meßwertwandler (MW) auf einen im jeweiligen Melder angeordneten Kennungsgeber (R3/R4) umgeschaltet (US) und für die Dauer der Umschaltung von dem Kennungsgeber (R3/R4) auf eine charakteristische Zeit eingestellt wird, oder daß mit dem Kennungsgeber (R3/R4) der Meldermeßwert um einen vorgegebenen Wert für diese Zeitdauer verändert (SE) wird, und daß in der Zentrale die Kennung des jeweiligen Melders (M) aus der Laufzeit des umgeschalteten (US) Zeitgliedes (T1) oder aus den -Maß der Veränderung des ursprünglichen Meldermeßwertes ermittelt wird.

2. Verfahren nach Anspruch 1, dadurch gekennzeichnet, daß der von dem betreffenden Melder (M) erkannte Schaltbefehl ein zweites Zeitglied (T2) ansteuert, mit dem die Dauer der Umschaltung (US) oder die Dauer der Einschaltung (SE) für die vorgegebene Meßwertveränderung eingestellt wird.

3. Verfahren nach Anspruch 1 oder 2, dadurch gekennzeichnet, daß die Dauer der Anschaltung (US bzw. SE) des Kennungsgebers (R3/R4) länger als die Dauer eines Abfragezyklus ist.

4. Einrichtung zur Durchführung des Verfahrens nach Anspruch 1, wobei jeder Melder (M) zur Auswertung des Schaltbefehls einen Schwellwertschalter (SW) mit einem nachgeschalteten Koinzidenzglied (KO) aufweist, dessen zweiter Eingang mit dem Ausgang eines ersten Zeitgliedes (T1) verbunden ist, dadurch gekennzeichnet, daß zur Einstellung der Umschaltdauer dem Koinzidenglied (KO) ein zweites Zeitglied (T2) nachgeschaltet ist, und daß jeder Melder zur Umschaltung des ersten Zeitgliedes (T1) vom Meßwertwandler (MW) auf den Kennungsgeber (R3/R4) einen vom zweiten Zeitglied (T2) ansteuerbaren Umschalter (US) aufweist, dessen erster Eingang (E1) mit eiern Meßwandler (MW) des zweiten Eingangs (E2) mit einem Kennungsgeber (R3/R4) und dessen Ausgang (A) mit dem Eingang (E) des ersten Zeitgliedes (T1) verbunden ist.

5. Einrichtung nach Anspruch 4, dadurch gekennzeichnet, daß der Kennungsgeber von einem parallel zur Meldeleitung (ML) angeschlossenen Spannungsteiler (R3/R4) gebildet ist, dessen Mittelabgriff auf den zweiten Eingang (E2) des Umschalters (US) führt.

6. Einrichtung zur Durchführung des Verfahren nach Anspruch 1, wobei jeder Melder (M) zur Auswertung des Schaltbefehls einen Schwelwertschalt (SW) mit einem nachgeschalteten Koinzidenzglied (KO) aufweist, dessen zweiter Eingang mit dem Ausgang eines ersten Zeitgliedes (T1) verbunden ist, dadurch gekennzeichnet, daß zur Einstellung der Schaltdauer der Meßwertveränderung dem Koinzidenzglied (KO) ein zweites Zeitglied (T2) nachgeschaltet ist, daß jeder Melder zur definierten Veränderung des Meldermeßwertes eine vom zweiten Zeitglied (T2) ansteuerbare Schalteinrichtung (SE) aufweist, die dem Kennungsgeber (R3/R4) zugeordnet ist, und daß der Ausgang des Meßwertwandlers (MW) mit dem Kennungsgeber (R3/R4) und dieser mit dem Eingang (E) des ersten Zeitgliedes (T1) verbunden ist.

7. Einrichtung nach Anspruch 6, dadurch gekennzeichnet, daß der Kennungsgeber von einem parallel zum Meßwertwandler (MW) angeschlossenen Spannungsteiler (R3/R4) gebildet ist, dessen Mittelabgriff auf den Eingang (E) des ersten Zeitgliedes (T1) führt, und daß einen Widerstand (R3) des Spannungsteilers (R3/R4) der Schalteinrichtung (SE) parallel geschaltet ist.

8. Einrichtung nach Anspruch 4 oder 6, dadurch gekennzeichnet, daß das zweite Zeitglied (T2) von einem mit einem RC-Glied (R_{T} und C_{T}) beaufschlagten Monoflop (MF) gebildet ist, dessen Ausgang (Q) die Umschalteinrichtung (US) bzw. die Schalteinrichtung (SE) ansteuert.

9. Einrichtung nach Anspruch 4 oder 6, dadurch gekennzeichnet, daß das zweite Zeitglied (T2) von einem Kondensator (C2), einem Widerstand (R5) und einem Transistor (TR2) gebildet ist.

10. Einrichtung nach Anspruch 4, dadurch gekennzeichnet, daß der Umschalter (US) von einem Relais (REL) mit einem Umschaltkontakt (E1, E2 und A) gebildet ist.

11. Einrichtung nach Anspruch 4, dadurch gekennzeichnet, daß der Umschalter (US) von einem Analogumschalter (AS) mit einem Steuereingang (St) gebildet ist.

12. Einrichtung nach Anspruch 6, dadurch gekennzeichnet, daß die Schalteinrichtung (SE) von einem ersten Transistor (TR4) und einem diesem über Widerstände (R6 und R7) nachgeschalteten zweiten Transistor (TR3) gebildet ist.

13. Einrichtung nach Anspruch 6, dadurch gekennzeichnet, daß die Schalteinrichtung (SE) von einem Analogschalter (AS) mit einem Steuereingang (St) gebildet ist.

## Revendications

1. Procédé pour interroger de façon automatique la valeur de mesure de transmetteurs et/ ou le paramètre caractéristique de transmetteurs dans un système avertisseur de danger comportant un central et au moins une ligne de signalisation, à laquelle plusieurs transmetteurs sont raccordés en chaîne, et selon lequel, lors de l'interrogation cyclique, respectivement dans chaque transmetteur un système temporisé, qui peut être influencé par la valeur de mesure du transmetteur par l'intermédiaire d'un transformateur de valeurs de mesure, est mis en marche à un instant caractéristique pour l'adresse du transmetteur, et selon lequel des instructions de commande pour un transmetteur déterminé peuvent être produites dans la ligne de signalisation respectivement pendant la durée de marche du système temporisé associé, être reçues par le transmetteur considéré et être évaluées en tant qu'instructions de commutation, caractérisé par le fait que, dans les différents transmetteurs (M), le système temporisé (T1) est commuté (US), au moins pendant la durée du cycle d'interrogation suivant, depuis le transformateur de valeurs de mesure (MW) sur un générateur de paramètres caractéristiques (R3/R4) disposé dans le transmetteur respectif, au moyen de l'instruction de commande ou de l'instruction de commutation qui arrive pendant la durée de marche de ce système temporisé (T1) associé, et est réglée sur une durée caractéristique, par le générateur de paramètres caractéristiques (R3/R4) pour la durée de la commutation, ou que la valeur de mesure du transmetteur est modifiée (SE) d'une valeur prédéterminée pendant cette durée, par le générateur de paramètres caractéristiques (R3/R4), et que, dans le central, le paramètre caractéristique du transmetteur (M) respectif est déterminé à partir de la durée de marche du système temporisé (T1 ) commuté (US) ou à partir de l'ampleur de la variation de la valeur de mesure initiale du transmetteur.

2. Procédé suivant la revendication 1, caractérisé par le fait que l'instruction de commutation, qui est identifiée par le transmetteur considéré (M), commande un second système temporisé (T2), au moyen duquel la durée de la commutation (US) ou la durée du branchement (SE) pour la modification prédéterminée de la valeur de mesure est réglée.

3. Procédé suivant la revendication 1 ou 2, caractérisé par le fait que la durée du raccordement (US) ou (SE) du générateur de paramètres caractéristiques (R3/R4) est plus longue que la durée d'un cycle d'interrogation.

4. Dispositif pour la mise en oeuvre du procédé suivant la revendication 1, dans lequel chaque transmetteur (M) comporte, pour l'évaluation de l'instruction de commutation, un commutateur à valeur de seuil (SW) en aval duquel est branché un circuit à coïncidence (KO), dont la seconde entrée est reliée à la sortie d'une première minuterie (E1), caractérisé par le fait que pour le réglage de la durée de commutation, un second système temporisé (T2) est branché en aval du circuit à coïncidence (KO) et que, pour réaliser la commutation de la première minuterie (T1) du transformateur de valeurs de mesure (MW) au générateur de paramètres caractéristiques (R3/ R4) chaque transmetteur comporte un commutateur (US) pouvant être commandé par le second système temporisé (T2 à dont la première entrée (E) est raccordée à un transformateur de valeurs de mesure (MW), et dont la seconde entrée (E2) est raccordée à un générateur de paramètres caractéristiques (R3/R4) est reliée à l'entrée (E) au premier système temporisé (R).

5. Dispositif suivant la revendication 3, caractérisé par le fait que le générateur de paramètres caractéristiques est formé par un diviseur de tension (R3/R4) raccordé en parallèle avec la ligne de signalisation (ML) et dont la prise médiane est reliée à la seconde entrée (E2) du commutateur (US).

6. Dispositif pour la mise en oeuvre du procédé suivant la revendication 1, dans lequel chaque transmetteur (M) comporte, pour l'évaluation de l'instruction de commutation, un commutateur à valeur de seuil (SW) en aval duquel est branché un circuit à coïncidence (KO) dont la seconde entrée est raccordée à la sortie d'un premier système temporisé (T1), caractérisé par le fait que, pour le réglage de la durée de commutation et de la variation de la valeur de mesure, un second système temporisé (T2) est branché en aval- du circuit à coïncidence (KO), que chaque transmetteur comporte, pour réaliser la modification définie de la valeur de mesure du transmetteur, un dispositif de commutation (SE) pouvant être commandé par le second système temporisé (T2) et qui est associé au générateur de paramètres caractéristiques (R3/R4), et que la sortie du transformateur de valeurs de mesure (MW) est reliée au générateur de paramètres caractéristiques (R3/R4) et que ce dernier est relié à l'entrée (E) du premier système temporisé (T1).

7. Dispositif suivant la revendication 6, caractérisé par le fait que le générateur de paramètres caractéristiques est formé par un diviseur de tension (R3/R4) raccordé en parallèle avec le transformateur de valeurs de mesure (MW) et dont la prise médiane est reliée à l'entrée (E) du premier système temporisé (T1), et qu'une résistance (R3) du diviseur de tension (R3/R4) est branchée en parallèle avec le dispositif de commutation (SE).

8. Dispositif suivant la revendication 4 ou 6, caractérisé par le fait que le second système temporisé (T2) est formée par une bascule monostable (MF) chargée par un circuit (RC) (R_{T}et C_{T}) et dont la sortie (Q) commande le dispositif de commutation (US) ou le dispositif de branchement (SE).

9. Dispositif suivant la revendication 4 ou 6, caractérisé par le fait que le second système temporisé (T2) est formé par un condensateur (C2), par une résistance (R5) et par un transistor (TR2).

10. Dispositif suivant la revendication 4, caractérisé par le fait que le commutateur (US) est formé par un relais (REL) comportant un contact de commutation (E1, E2 et A).

11. Dispositif suivant la revendication 4, caractérisé par le fait que le commutateur (US) est formé par un commutateur analogique (AS) comportant une entrée de commande (St).

12. Dispositif suivant la revendication 6, caractérisé par le fait que le dispositif de commutation (SE) est formé par un premier transistor (TR4) et par un second transistor (TR3) branché en aval de ce dernier par l'intermédiaire de résistances (R6 et R7).

13. Dispositif suivant la revendication 6, caractérisé par le fait que le dispositif de commutation (SE) est formé par un commutateur analogique (AS) comportant une entrée de commande (St).

## Claims

1. A method of automatically calling up the alarm measured value and/or the alarm code in a hazard alarm system, with a central control and with at least one alarm line to which a plurality of alarms are connected in a chain formation, where, during a cyclic interrogation, in each alarm, a timer which can be influenced by the alarm measured value via a measured value converter, is set in motion at a time which is characteristic of the alarm address, and where, during the operation time of the associated timer, control commands for a specific alarm can be produced on the alarm line and can be received by the alarm in question and analysed as a switching command, characterised in that in the individual alarms (M) at least for the duration of the following interrogation cycle, the control command or switching command incoming during the operation time of the associated timer (T1) switches over (US) the timer (T1) from the measured value converter (MW) to a code generator (R3/R4) which is arranged in the alarm in question and, for the duration of the switch-over, is set at a characteristic time by the coder generator (R3/R4) or characterised in that the code generator (R3/R4) changes the alarm measured value by a predetermined value for this period of time (SE) and in the central control the code of the alarm (M) is determined from the operation time of the switched- over (US) timer (T1) or from the degree of the change in the original alarm measured value.

2. A method as claimed in claim 1, characterised in that the switching command which is recognised by the alarm (M) in question drives a second timer (T2) which sets the duration of the switch-over (US) or the duration of the switch-on time (SE) for the given change in measured value.

3. A method as claimed in claim 1 or 2, characterised in that the duration for which the code generator (R3/R4) is switched on (US, SE) is longer than the duration of an interrogation cycle.

4. A device for carrying out the method claimed in claim 1, where, for the analysis of the switching command, each alarm (M) is provided with a threshold value switch (SW) which is connected at its output end to an AND element (KO), the second input of which is connected to the output of a first timer (T1), characterised in that the switch-over duration is set and that the AND element (KO) is connected at its output to a second timer (T2) and that, in order to switch-over the first timer (T1) from the measured value converter (MW) to the code generator (R3/R4), each alarm is provided with a change-over switch (US) which can be operated by the second timer (T2) and whose first input (E1) is connected to a measuring converter (MW), whose second input (E2) is connected to a code generator (R3/R4) and whose output (A) is connected to the input (E) of the first timer (T1).

5. A device as claimed in claim 4, characterised in that the code generator is formed by a voltage divider (R3/R4) which is connected in parallel to the alarm line (ML) and whose central tapping leads to the second input (E2) of the change-over switch (US).

6. A device for carrying out the method claimed in claim 1, where, for the analysis of the switching command, each alarm (M) is provided with a threshold value switch (SW) which is connected at its output to an AND element (KO) whose second input is connected to the output of the first timer (T1), characterised in that the switching duration of the change in the measured value is set in that the AND element (KO) is connected at its output to a second timer (T2), that in order ta carry out a determinate change of the alarm measured value each alarm is provided with a switching device (SE) which can be operated by the second timer (T2) and which is assigned to the code generator (R3/R4) and that the output of the measured value converter (MW) is connected to the code generator (R3/R4) and the latter is connected to the input (E) of the first timer (T1).

7. A device as claimed in claim 6, characterised in that the code generator is formed by a voltage divider (R3/R4) which is connected in parallel to the measured value converter (MW) and whose central tapping leads to the input (E) of the first timer (T1) and that a resistor (R3) of the voltage divider (R3/R4) is connected in parallel with the switching device (SE).

8. A device as claimed in claim 4 or 6, characterised in that the second timer (T2) is formed by a monostable circuit (MF) which is acted upon by an RC-element (R_{T} and C_{T}) and whose output (Q) drives the switch-over device (US) and the switching device (SE).

9. A device as claimed in claim 4 or 6, characterised in that the second timer (T2) is formed by a capacitor (C2), a resistor (R5) and a transistor (TR2).

10. A device as claimed in claim 4, characterised in that the switch-over device (US) is formed by a relay (REL) with a make-and-break contact (E1, E2 and A).

11. A device as claimed in claim 4, characterised in that the change-over switch (US) is formed by an analogue change-over switch (AS) with a control input (St).

12. A device as claimed in claim 6, characterised in that the switching device (SE) is formed by a first transistor (TR4) and a second transistor (TR3) which is connected to the output of the first transistor via resistors (R6 and R7).

13. A device as claimed in claim 6, characterised in that the switching device (SE) is formed by an analogue switch (AS) with a control input (St).
